# EUROPÄISCHE PATENTSCHRIFT

(11) **EP 2 332 458 B1**
(45) Veröffentlichungstag und Bekanntmachung des Hinweises auf die Patenterteilung: **19.09.2012**
(21) Anmeldenummer: 09401048.5
(22) Anmeldetag: 09.12.2009
(51) Int. Cl.: A47L 15/50

(54) **Einsatz für einen Spül- und/oder Desinfektionsautomaten mit einer Haltevorrichtung für Hohlgefässe**
Insert for a rinsing and disinfection machine with a holder for hollow vessels
Utilisation pour un automate de nettoyage et/ou de désinfection doté d'un dispositif de retenue pour plats creux

(43) Veröffentlichungstag der Anmeldung: 15.06.2011
(73) Patentinhaber: Miele & Cie. KG, 33332 Gütersloh (DE)
(72) Erfinder: Wegener, Dirk, 33649 Bielefeld (DE); Sgurski, Eugen, 33609 Bielefeld (DE); Renz, Eugen, 33605 Bielefeld (DE)

(56) Entgegenhaltungen:
- EP-A1- 1 649 798
- EP-A1- 1 935 321
- EP-A1- 2 067 431
- WO-A1-2005/077246
- DE-A1- 19 944 883
- DE-A1-102005 044 264
- DE-A1-102006 007 330
- US-A- 4 927 033

## Beschreibung

Die vorliegende Erfindung betrifft einen Einsatz für einen Spül- und/oder Desinfektionsautomaten mit einer Haltevorrichtung für Hohlgefäße wie Vasen und Gläser, aufweisend ein in das Hohlgefäß einführbares Halteteil und ein an dem Geschirrkorb befestigbares Klemmteil, **wobei das Halteteil am Klemmteil lösbar befestigt ist.**

Solche Einsätze, beispielsweise Geschirrkörbe von Spülmaschinen, sind im Allgemeinen mit Schlaufen ausgebildet, welche Zwischenräume zur Aufnahme von Tellern und anderem Reinigungsgut bilden. Zusätzlich oder alternativ sind klappbare oder feststehende Spikereihen vorhanden, die zur Aufnahme von kleineren Tellern dienen. Auf die Spikes können auch Hohlgefäße gesteckt werden. Aus der DE 10 2005 044 264 A1 ist ein Geschirrkorb mit Spikes bekannt, welche von einer Funktionsstellung in eine Ruhestellung klappbar sind.

Größere Hohlgefäße, insbesondere Weißbiergläser, Laborgeschirr oder Vasen finden auf den kurzen Spikes nur einen schlechten Halt und können beim Ein- und Ausfahren des Geschirrkorbs oder beim Besprühen mit Spülflüssigkeit umkippen und dabei zerstört werden oder anderes Spülgut zerstören. Deshalb sind Hohlgefäßhalterungen aus der DE 10 2006 007 330 A1 bekannt, die aus zwei vorzugsweise elastischen Stäben gebildet sind, welche geeignet sind, gemeinsam in das Hohlgefäß eingeführt zu werden, wobei an einem Ende der Stäbe eine Basis zur schwenkbaren Lagerung der Stäbe vorgesehen ist. Diese Basis wird zusammen mit den beiden nach oben stehenden Stäben in die Bodenebene des Geschirrkorbs umgeschwenkt. Zur stabilen Halterung dieser Haltevorrichtung muss die Basis an einem Kreuzungspunkt zweier senkrecht zueinander verlaufender Drähte des Geschirrkorbes aufgestellt werden.

**Ein Einsatz der eingangs genannten Art ist aus der** DE 199 44 883 A1 **bekannt.**

Von der Anmelderin werden gattungsgemäße Hohlgefäßhaltevorrichtungen vertrieben, welche aus einem aus dem Korb ragenden Bügel und einem Klemmteil bestehen. Der Bügel ist starr mit dem Klemmteil verbunden. Deshalb muss die gesamte Haltevorrichtung von dem Korb gelöst werden, wenn sie nicht benötigt wird.

Aufgabe der vorliegenden Erfindung ist es, einen Einsatz mit einer Hohlgefäßhaltevorrichtung zu schaffen, deren Venivendungsmöglichkeit erweitert ist.

Diese Aufgabe wird durch eine Hohlgefäßhaltevorrichtung mit den Merkmalen des Anspruchs 1 gelöst.

Dabei ist der Bügel an dem Klemmteil zwischen einer aus einer Ablageebene des Einsatzes aufgestellten Funktionsstellung und mindestens einer in die Ablageebene des Einsatzes umgeklappten Ruhestellung schwenkbar gehaltert. Auf diese Weise entfällt für den Benutzer die Notwendigkeit, die Haltevorrichtung aus dem Einsatz zu entfernen, wenn sie nicht gebraucht wird. In einfachster Weise wird dies dadurch erreicht, dass der Bügel zwei senkrecht zu seiner Längsachse elastisch verformbare Schenkel aufweist, die zum Verschwenken oder Entnehmen durch Zusammendrücken aus einer Arretierung an dem Klemmteil lösbar sind. Der Benutzer kann dann auf Wunsch den Bügel auch vollständig entnehmen, z. B. wenn er manuell gereinigt werden soll. Eine einfache Halterung ist möglich, wenn der Bügel an seinen Schenkeln jeweils rechtwinklig abgekröpfte Enden aufweist, welche von Öffnungen im Klemmteil aufgenommen werden. Ein sehr einfacher Aufbau des Klemmteils ergibt sich, wenn die Öffnungen in Stegen angeordnet sind, von denen mindestens einer oberhalb der Öffnung eine erste Längsnut zur Halterung des Bügels in der Funktionsstellung besitzt. Es ist außerdem vorteilhaft, wenn mindestens ein Steg unterhalb der Öffnung einen Anschlag aufweist, durch den der Einschubweg des Bügels begrenzbar ist. Hierdurch wird verhindert, dass der Bügel durch das Gewicht des Hohlgefäßes nach unten gedrückt wird und dann in die Bewegungsbahn eines unter dem Einsatz befindlichen Sprüharms gerät. Es ist auch vorteilhaft, wenn der Anschlag derart ausgebildet ist, dass er das Zusammendrücken des Bügels verhindert, wenn der Bügel sich in Anschlagposition befindet. Hierdurch wird ein zufälliges Lösen des Bügels und ein dadurch bedingtes Umstürzen des Hohlgefäßes vermieden.

Der Bügel ist in zweckmäßiger Weise als vorzugsweise kunststoffummantelter Drahtbügel ausgebildet, das Klemmteil als Kunststoffteil.

Es ist besonders vorteilhaft, wenn das Klemmteil als an den Geschirrkorb klemmbarer, sich in dessen Ablageebene erstreckender Halterahmen ausgebildet ist, aus dessen Ebene die Stege wenigstens annähernd senkrecht ragen. Hierdurch wird ein kompakter Aufbau erreicht, der in einem Bereich des Einsatzes angeordnet werden kann, in dem er die Aufnahme von weiterem Spülgut nicht stört.

Wenn der Halterahmen zwischen den Stegen eine Öffnung besitzt, kann durch diese Öffnung ausreichend Spülflüssigkeit in das Hohlgefäß eingebracht werden. Dabei ist es von Vorteil, wenn sich die Öffnung über der Kreisbahn einer an einem drehbaren Sprüharm angeordneten Sprühdüse befindet.

Die Funktionalität des Halterahmens wird erhöht, wenn an diesen mindestens eine Fixiereinrichtung für ein weiteres Bauteil des Einsatzes angeformt ist.

Die Erfindung wird nachfolgend anhand von Ausführungsbeispielen mit Bezug auf die beigefügten Zeichnungen näher erläutert. Es zeigen:
- Figur 1: eine perspektivische Darstellung einer Hohlgefäßhaltevorrichtung mit aufgerichtetem Bügel,
- Figur 2: Die Haltevorrichtung aus Figur 1 mit umgelegtem Bügel,
- Figur 3: eine Draufsicht auf einen Bügel,
- Figur 4: eine perspektivische Ansicht eines Halterahmens,
- Figur 5: eine perspektivische Ansicht eines Einsatzes mit eingesetzter Haltevorrichtung,
- Figur 6: eine perspektivische Darstellung einer weiteren Hohlgefäßhaltevorrichtung mit aufgerichtetem Bügel,
- Figur 7: Die Haltevorrichtung aus Figur 6 mit umgelegtem Bügel,
- Figur 8: einen Längsschnitt durch die Haltevorrichtung gemäß Figur 6,
- Figur 9: einen Teil der Haltevorrichtung gemäß Figur 8 mit nach oben geschobenen Bügel.

In den Figuren 1 und 2 ist mit 1 insgesamt eine Hohlgefäßhaltevorrichtung für einen Geschirrkorb eines Spül- und/oder Desinfektionsautomaten bezeichnet. Die Hohlgefäßhaltevorrichtung 1 kann in einem in Figur 5 dargestellten Einsatz 100 eines Spül- und/oder Desinfektionsautomaten befestigt werden und dient der kippsicheren Halterung eines langgestreckten Hohlgefäßes (nicht dargestellt), beispielsweise einer Vase oder eines Trinkglases, insbesondere eines Weißbierglases. Sie besteht aus einem in das Hohlgefäß einführbaren Halteteil in Form eines langgestreckten Bügels 2, sowie einem Klemmteil in Form eines Halterahmens 3. Der Bügel 2 ist an dem Halterahmen 3 schwenkbar gehaltert und kann aus der in den Figuren 1 und 5 gezeigten Funktionsstellung, in welcher er aus der Ablageebene des Einsatzes 100 aufgerichtet ist, in die in Figur 2 dargestellte Ruhestellung in der Ablageebene des Einsatzes 100 umgeklappt werden. Eine weitere Ruhestellung kann sich durch Umklappen des Bügels 2 in die andere Richtung ergeben.

Der Bügel 2, der im Detail in Figur 3 gezeigt ist, besitzt zwei Schenkel 20, welche senkrecht zu ihrer Längsachse elastisch verformbar sind und somit zusammengedrückt werden können. Die Enden 21 der Schenkel 20 sind wenigstens annähernd rechtwinklig abgekröpft. Der gesamte Bügel 2 ist aus einer kunststoffummantelten Drahtschlaufe hergestellt.

In Figur 4 ist eine erste Ausführungsform eines Halterahmens 3 gezeigt. Der Halterahmen 3 besteht aus Kunststoff. Er besitzt ein ringförmiges Mittelstück 30, an welches verschiedene Funktionselemente angeformt sind. Zunächst einmal sind zwei gegenüberliegende Stege 31 vorhanden, welche senkrecht aus der Ebene des Mittelstücks und damit aus der Hauptausdehnungsrichtung des Rahmens 3 ragen. Jeder Steg 31 ist mit zwei

Nuten 32 und 33 ausgestattet, welche zum Inneren des Mittelstücks gerichtet ist. Eine erste Nut ist als Längsnut 32 ausgebildet, an deren unterem Ende eine Quernut 33 verläuft. Die Quernut 33 ist mit einer Öffnung 34 versehen. Des Weiteren sind an das Mittelstück zwei gegenüberliegende erste Rastelemente 35 angeformt. Stege 31 und Rastelemente 35 sind jeweils um 90° versetzt am Mittelteil 30 angeordnet. Außerdem ragen dort, wo die Stege 31 angeformt sind, zwei Ausleger 36 aus dem Mittelteil 30. Ausleger 36 und Stege 31 bilden einen Winkel von 90°. An den Auslegern 36 sind zweite Rastelemente 37 angeordnet, außerdem gehen sie in Haltearme 38 mit angeformten Aufnahmeösen 39 über.

In den Figuren 1 und 2 ist erkennbar, dass die Enden 21 des Bügels 2 von den Öffnungen 34 in den Quernuten 33 aufgenommen werden. Hierdurch wird eine schwenkbare Halterung erreicht. Die oberhalb der Öffnungen 34 angeordneten Längsnuten 32 arretieren den Bügel 2 in der Funktionsstellung, die Quernuten 33 in den Ruhestellungen. Hierdurch wird in allen Stellungen eine definierte Lage des Bügels 2 erreicht. Um nun den Bügel 2 aus der einen Stellung in eine andere zu überführen, müssen die Schenkel 20 des Bügels 2 so weit zusammengedrückt werden, dass sie aus den Nuten 32 bzw. 33 gleiten. Anschließend ist ein Umklappen des Bügels 2 möglich. Durch ein noch kräftigeres Zusammendrücken der Schenkel 20 geraten die Enden vollständig aus den Öffnungen 34 und der Bügel 2 kann entnommen werden.

In Figur 5 ist erkennbar, dass die Rastelemente 35 und 37 zur Fixierung des Halterahmens an Streben 101 des Einsatzes für einen Spül- und/oder Desinfektionsautomaten dienen. In der Zeichnung ist als ein solcher Einsatz ausschnittsweise der untere Geschirrkorb einer Geschirrspülmaschine dargestellt. Außerdem ist ersichtlich, dass die Haltearme 38 mit ihren Ösen 39 zur Befestigung der Querstange 102 eines klappbaren Spikeeinsatzes 103 dienen. Der Halterahmen 3 ist vorteilhafterweise so in dem Einsatz 100 angeordnet, dass sich die Öffnung 300 des Mittelteils 30 entweder über einer stationären Sprühdüse (nicht dargestellt) befindet oder, wenn ein drehbarer Sprüharm verwendet wird, die Öffnung 300 des Mittelteils über der Kreisbahn einer Sprühdüse des Sprüharms an angeordnet ist. Hierdurch wird sichergestellt, dass Sprühflüssigkeit aus der Düse in ein auf den Bügel 2 aufgestecktes Hohlgefäß gelangt.

Die Figuren 6 bis 9 zeigen eine Hohlgefäßhaltevorrichtung 10, bei der zwar der gleiche Bügel 2, aber ein anderer Halterahmen 4 verwendet wird. In Figur 6 ist der Bügel 2 in Funktionsstellung positioniert, in Figur 7 in eine Ruhestellung umgeklappt. Der Halterahmen 4 besitzt ein rechteckiges Rahmenteil 40, bei dem Rastelemente 41 und 42 an die Unterseite angeformt sind. Ebenfalls angeformte Haltearme 43 sind annähernd identisch zu denen der vorgeschriebenen Ausführungsform. Der wesentliche Unterschied dieser Haltevorrichtung 4 zur vorbeschriebenen besteht in der Gestaltung der Stege 44. In der Ausführungsform gemäß den Figuren 6 bis 9 sind die Öffnungen 45 in den Stegen 44 so ausgebildet, dass sie in der Funktionsstellung ein Verschieben des Bügels 2 nach unten zulassen, siehe Figuren 8 und 9. Dabei geraten sie in den Wirkungsbereich eines rechtwinkligen Anschlags 46, der einerseits mit einem ersten Schenkel 47 den Einschubweg des Bügels 2 begrenzt und andererseits mit einem zweiten Schenkel 48 das Zusammendrücken des Bügels 2 verhindert, wenn sich der Bügel 2 in der in Figur 8 gezeigten Anschlagposition befindet, in der die Enden 21 an den ersten Schenkeln 47 anliegen. Um den Bügel 2 aus der Funktionsstellung in die Ruhestellung zu überführen oder ihn zu entnehmen, muss er zunächst aus der Anschlagposition nach oben in die in Figur 9 gezeigte Position geschoben werden. Dort geraten die Schenkel 20 aus der Eingriffsposition mit den zweiten Schenkeln 47 des Anschlags 46 und lassen sich zum Umklappen oder zur Entnahme zusammendrücken. Durch die vorbeschriebene Ausbildung der Stege 44 wird ein selbsttätiges Umklappen oder Herausfallen des Bügels 2 verhindert, wenn schwere oder enge Hohlgefäße aufgesteckt werden.

## Patentansprüche

1. Einsatz (100) für einen Spül- und/oder Desinfektionsautomaten mit einer Haltevorrichtung (1, 10) für Hohlgefäße wie Vasen und Gläser, aufweisend ein in das Hohlgefäß einführbares Halteteil und ein an dem Geschirrkorb befestigbares Klemmteil, wobei das Halteteil am Klemmteil lösbar befestigt ist,
**dadurch gekennzeichnet,**
**dass** das Halteteil als langgestreckter Bügel (2) ausgebildet ist und dass der Bügel (2) an dem Klemmteil zwischen einer aus einer Ablageebene des Einsatzes (100) aufgestellten Funktionsstellung und mindestens einer in die Ablageebene des Einsatzes (100) umgeklappten Ruhestellung schwenkbar gehaltert ist.

2. Einsatz (100) mit einer Haltevorrichtung (1, 10) nach Anspruch 1,
**dadurch gekennzeichnet,**
**dass** der Bügel (2) zwei senkrecht zu ihrer Längsachse elastisch verformbare Schenkel (20) aufweist, die zum Verschwenken oder Entnehmen durch Zusammendrücken aus mindestens einer Arretierung (32, 33) an dem Klemmteil lösbar sind.

3. Einsatz (100) mit einer Haltevorrichtung (1, 10) nach Anspruch 2,
**dadurch gekennzeichnet,**
**dass** der Bügel (2) an seinen Schenkeln (20) jeweils abgekröpfte Enden (21) aufweist, welche von Öffnungen (34, 45) im Klemmteil aufgenommen werden.

4. Einsatz (100) mit einer Haltevorrichtung (1, 10) nach Anspruch 2,
**dadurch gekennzeichnet,**
**dass** die Öffnungen (34, 45) in Stegen (31, 44) angeordnet sind, von denen mindestens einer oberhalb der Öffnung (34, 45) eine erste Längsnut (32) zur Arretierung des Bügels (2) in der Funktionsstellung besitzt.

5. Einsatz (100) mit einer Haltevorrichtung (1, 10) nach Anspruch 4,
**dadurch gekennzeichnet,**
**dass** mindestens ein Steg (44) unterhalb der Öffnung (45) einen Anschlag (46) aufweist, durch den der Einschubweg des Bügels (2) begrenzbar ist.

6. Einsatz (100) mit einer Haltevorrichtung (1, 10) nach Anspruch 5,
**dadurch gekennzeichnet,**
**dass** der Anschlag (46) das Zusammendrücken der Schenkel (20) verhindert, wenn der Bügel (2) sich in Anschlagposition befindet.

7. Einsatz (100) mit einer Haltevorrichtung (1, 10) nach einem der Ansprüche 1 bis 6,
**dadurch gekennzeichnet,**
**dass** der Bügel (2) als vorzugsweise kunststoffummantelte Drahtschlaufe ausgebildet ist.

8. Einsatz (100) mit einer Haltevorrichtung (1, 10) nach mindestens einem der vorstehenden Ansprüche,
**dadurch gekennzeichnet,**
**dass** das Klemmteil als Kunststoffteil ausgebildet ist.

9. Einsatz (100) mit einer Haltevorrichtung (1, 10) nach einem der vorstehenden Ansprüche 4 bis 8,
**dadurch gekennzeichnet,**
**dass** das Klemmteil als an den Geschirrkorb klemmbarer, sich in dessen Ablageebene erstreckender Halterahmen (3, 4) ausgebildet ist, aus dessen Ebene die Stege (31) wenigstens annähernd senkrecht ragen.

10. Einsatz (100) mit einer Haltevorrichtung (1, 10) nach Anspruch 9,
**dadurch gekennzeichnet,**
**dass** der Halterahmen (3, 4) zwischen den Stegen (31, 44) eine Öffnung (300) besitzt.

11. Einsatz (100) mit einer Haltevorrichtung (1, 10) nach Anspruch 10,
**dadurch gekennzeichnet,**
**dass** sich die Öffnung (300) über der Kreisbahn einer an einem drehbaren Sprüharm angeordneten Sprühdüse befindet.

12. Einsatz (100) mit einer Haltevorrichtung (1, 10) nach Anspruch 9 bis 11,
**dadurch gekennzeichnet,**
**dass** an den Halterahmen (3, 4) mindestens eine Fixiereinrichtung (38, 39, 43) für ein weiteres Bauteil (102) des Einsatzes (100) angeformt ist.

## Claims

1. Insert (100) for an automatic rinsing and/or disinfection machine comprising a holding device (1, 10) for hollow containers such as vases and glasses, comprising a holding part which can be inserted into the hollow container and a clamping part which can be fastened to the dish rack, the holding part being detachably fastened to the clamping part, **characterised in that** the holding part is formed as an elongate hoop (2) and **in that** the hoop (2) is held on the clamping part so as to be pivotable between a functional position in which it is righted from a storage plane of the insert (100) and at least one rest position in which it is folded down into the storage plane of the insert (100).

2. Insert (100) comprising a holding device (1, 10) according to claim 1, **characterised in that** the hoop (2) comprises two legs (20) which are elastically deformable perpendicular to the longitudinal axis thereof and detachable from at least one locking device (32, 33) on the clamping part by being pressed together so as to be pivoted or removed.

3. Insert (100) comprising a holding device (1, 10) according to claim 2, **characterised in that** each leg (20) of the hoop (2) comprises bent-out ends (21), which are received by openings (34, 45) in the clamping part.

4. Insert (100) comprising a holding device (1, 10) according to claim 2, **characterised in that** the openings (34, 45) are arranged in webs (31, 44), at least one of said webs having a longitudinal groove (32) above the opening (34, 45) to lock the hoop (2) in the functional position.

5. Insert (100) comprising a holding device (1, 10) according to claim 4, **characterised in that** at least one web (44) below the opening (45) comprises a stop (46), by means of which the insertion path of the hoop (2) can be limited.

6. Insert (100) comprising a holding device (1, 10) according to claim 5, **characterised in that** the stop (46) prevents the legs (20) from being pressed together when the hoop (2) is in the stop position.

7. Insert (100) comprising a holding device (1, 10) according to any of claims 1 to 6, **characterised in that** the hoop (2) is formed as a wire loop which is preferably covered in plastics material.

8. Insert (100) comprising a holding device (1, 10) according to at least one of the preceding claims, **characterised in that** the clamping part is formed as a plastics material part.

9. Insert (100) comprising a holding device (1, 10) according to any of preceding claims 4 to 8, **characterised in that** the clamping part is formed as a holding frame (3, 4) which can be clamped onto the dish rack and extends in the storage plane thereof, out of which plane the webs (31) project at least approximately perpendicular.

10. Insert (100) comprising a holding device (1, 10) according to claim 9, **characterised in that** the holding frame (3, 4) has an opening (300) between the webs (31, 44).

11. Insert (100) comprising a holding device (1, 10) according to claim 10, **characterised in that** the opening (300) is located above the circular path of a spray nozzle arranged on a rotatable spray arm.

12. Insert (100) comprising a holding device (1, 10) according to claims 9 to 11, **characterised in that** at least one fixing device (38, 39, 43) for a further component (102) of the insert (100) is integrally formed on the holding frame (3, 4).

## Revendications

1. Insert (100) pour un appareil automatique de lavage et/ou de désinfection avec un dispositif de retenue (1, 10) pour des récipients creux comme des vases ou des verres, présentant une partie de retenue pouvant être introduite dans le récipient creux et une partie de serrage pouvant être fixée sur le panier à vaisselle, la partie de retenue étant fixée de façon détachable sur la partie de serrage,
**caractérisé en ce que** la partie de retenue est constituée en tant qu'étrier (2) étendu en longueur et **en ce que** l'étrier (2) est retenu en pivotement sur la partie de serrage entre une position de fonctionnement placée à partir d'un plan de rangement de l'insert (100) et au moins une position de repos rabattue dans le plan de rangement de l'insert (100).

2. Insert (100) avec un dispositif de retenue (1, 10) selon la revendication 1,
**caractérisé en ce que**
l'étrier (2) présente deux branches (20), élastiquement déformables perpendiculairement à leur axe longitudinal, qui sont détachables au niveau de la partie de serrage pour le pivotement ou l'enlèvement par compression à partir d'au moins un blocage (32, 33).

3. Insert (100) avec un dispositif de retenue (1, 10) selon la revendication 2,
**caractérisé en ce que**
l'étrier (2) présente au niveau de ses branches (20) respectivement des extrémités (21) coudées qui sont logées par des ouvertures (34, 35) dans la partie de serrage.

4. Insert (100) avec un dispositif de retenue (1, 10) selon la revendication 2,
**caractérisé en ce que**
les ouvertures (34, 35) sont disposées dans des entretoises (31, 44) dont au moins une possède au-dessus de l'ouverture (34, 45) une première rainure longitudinale (32) pour le blocage de l'étrier (2) dans la position de fonctionnement.

5. Insert (100) avec un dispositif de retenue (1, 10) selon la revendication 4,
**caractérisé en ce que**
au moins une entretoise (44) présente au-dessous de l'ouverture (45) une butée (46) qui permet de limiter la course d'insertion de l'étrier (2).

6. Insert (100) avec un dispositif de retenue (1, 10) selon la revendication 5,
**caractérisé en ce que**
la butée (46) empêche la compression des branches (20) si l'étrier (2) est dans la position de butée.

7. Insert (100) avec un dispositif de retenue (1, 10) selon une des revendications 1 à 6,
**caractérisé en ce que**
l'étrier (2) est constitué en tant que boucle de fil, de préférence enveloppée de matière plastique.

8. Insert (100) avec un dispositif de retenue (1, 10) selon une des revendications précédentes,
**caractérisé en ce que**
la partie de serrage est constituée en tant que pièce en matière plastique.

9. Insert (100) avec un dispositif de retenue (1, 10) selon une des revendications précédentes 4 à 8,
**caractérisé en ce que**
la partie de serrage est constituée en tant que cadre de retenue (3, 4) pouvant être serré sur le panier à vaisselle et s'étendant dans son plan de réception, cadre de retenue à partir du plan duquel les entretoises (31) dépassent au moins approximativement perpendiculairement.

10. Insert (100) avec un dispositif de retenue (1, 10) selon la revendication 9,
**caractérisé en ce que**
le cadre de retenue (3, 4) possède une ouverture (300) entre les entretoises (31, 44).

11. Insert (100) avec un dispositif de retenue (1, 10) selon la revendication 10,
**caractérisé en ce que**
l'ouverture (300) se trouve au-dessus de la trajectoire circulaire d'une buse de pulvérisation disposée sur un bras de pulvérisation rotatif.

12. Insert (100) avec un dispositif de retenue (1, 10) selon les revendications 9 à 11,
**caractérisé en ce que**,
sur le cadre de retenue (3, 4), il est formé au moins un équipement de fixation (38, 39, 43) pour un autre composant (102) de l'insert (100).
